# EUROPÄISCHE PATENTSCHRIFT

(11) **EP 0 015 492 B1**
(45) Veröffentlichungstag und Bekanntmachung des Hinweises auf die Patenterteilung: **04.01.1984**
(21) Anmeldenummer: 80100962.2
(22) Anmeldetag: 27.02.1980
(51) Int. Cl.: F15B 11/05

(54) **Hydraulische Druckdifferenzwaage**
Hydraulic control device for load-independent flow regulation
Dispositif de commande hydraulique indépendant de la charge pour la régulation du débit

(30) Priorität: 01.03.1979 DE 2908018
(43) Veröffentlichungstag der Anmeldung: 17.09.1980
(73) Patentinhaber: b a r m a g Barmer Maschinenfabrik Aktiengesellschaft, D-5630 Remscheid 11 (DE)
(72) Erfinder: Hertell, Siegfried, Dipl.-Ing., D-5608 Radevormwald (DE); Kirchher, Claus, D-5630 Remscheid 11 (DE); Kahl, Horst, D-5678 Wermelskirchen (DE); Hoffmann, Siegfried, D-5653 Leichlingen (DE)

## Beschreibung

Die Erfindung bezieht sich auf eine hydraulische Druckdifferenzwaage nach dem Gattungsbegriff und den Merkmalen 1.1 bis 1.3 des Patentanspruch 1.

Durch die DE-A-23 04 334 ist eine Steuervorrichtung zur lastunabhängigen Durchflussregelung bekannt, die aus einem Steuerventil und einer Druckdifferenzwaage besteht, die zur Aufrechterhaltung einer konstanten, aber einstellbaren Druckdifferenz zwischen einer Pumpendruckleitung und einem jeweils angeschlossenen Verbraucher dient.

Die Druckdifferenzwaage besteht aus einem in einem Gehäuse beweglichen Steuerkolben, welcher auf seiner einen Seite mit dem Pumpendruckkanal verbunden ist. Es ist möglich, dass es sich hierbei nicht um eine direkte Verbindung handelt, sondern dass der Pumpendruck durch geeignete hydraulische Vorrichtungen zunächst verstärkt oder verringert wird, wenn dies zur Erzielung besserer Funktion der Druckdifferenzwaage angebracht erscheint. Wichtig ist lediglich, dass die eine Kolbenseite des Steuerkolbens mit einem Druck beaufschlagt wird, weicher nach einer definierten Funktion dem Pumpendruck folgt.

Die andere Kolbenseite wird mit dem Lastdruck beaufschlagt, d.h. dem Druck, der in der Verbraucherleitung herrscht. Der Steuerkolben wird auf dieser sogenannten «Lastdruckseite» gegen den Druck auf der Pumpendruckseite zusätzlich durch eine Feder abgestützt. Hierdurch wird bewirkt, dass der Steuerkolben sich in einem Gleichgewicht befindet, welches einerseits durch den Pumpendruck und andererseits durch die Summe aus Federkraft und Lastdruck bestimmt wird. Das Gehäuse, in dem der Steuerkolben angeordnet ist, ist durch eine Öffnung mit dem Tankabfluss verbunden, welche durch eine Steuerkante des Steuerkolbens geöffnet und verschlossen wird.Vorzugsweise soll das Öffnen und Schliessen stetig erfolgen

Es sei bemerkt, dass auch der Druck in der Verbraucherleitung nicht unmittelbar auf die Lastdruckseite des Steuerkolbens gegeben werden muss. Es genügt auch hier, dass ein Druck ausgeübt wird, welcher dem Lastdruck nach einer bestimmten Funktion folgt.

Die gechilderte Einrichtung, welche in der genannten DE-A als Druckdifferenzwaage bezeichnet wird, dient dem Zweck, eine bestimmte konstante Druckdifferenz zwischen der Pumpendruckleitung und der Verbraucherleitung aufrechtzuerhalten. Hierdurch wird bewirkt, dass der Durchfluss von der Pumpe zum Verbraucher, welcher insbesondere von der Druckdifferenz abhängig ist, konstant gehalten wird. Hierdurch besteht die Möglichkeit, den Verbraucher, unabhängig von seiner jeweiligen Belastung, mit einer vorgegebenen, konstanten Geschwindigkeit zu betreiben.

Die Druckdifferenzwaage dient weiterhin dem Zweck, beim Absperren der Verbraucherleitung mit dem Steuerventil für einen «drucklosen» Ölumlauf, d.h. Ölumlauf gegen einen geringen Pumpenrestdruck zu sorgen, wenn eine Pumpe mit konstantem Förderstrom benutzt wird.

Dieser «drucklose» Umlauf entsteht dadurch, das bei Absperren der Verbraucherleitung die Lastdruckseite der Druckdifferenzwaage durch eine spezielle Schalteinrichtung mit dem Tankabfluss verbunden wird. Dadurch fällt der Druck auf der Lastdruckseite des Steuerkolbens der Druckdifferenzwaage auf «Null» ab, so dass der Steuerkolben eine Gleichgewichtsposition einnimmt, welche lediglich durch den Pumpendruck auf der einen und durch die Federkraft auf der anderen Seite bestimmt wird. Das bedeutet, dass der gesamte Pumpenförderstrom durch die Druckdifferenzwaage zum Tank gepumpt wird und dabei lediglich die Federkraft zu überwinden hat.

Es sind aus regeltechnischen Gründen starke Federn für den Steuerkolben der Druckdifferenzwaage zu verwenden. Das bedeutet auf der anderen Seite, dass die Pumpe im Leerlauf gegen eine verhältnismässig hohe Federkraft zu fördern hat.

Zur Verminderung der Federkraft, die die Pumpe im Leerlauf, d.h. bei druckloser Absteuerung des gesamten Pumpenförderstroms zu einem Tank bei nicht beaufschlagtem Verbraucher zu überwinden hat, ist es aus der DE-B-23 20 935 bekannt, die Vorspannung der Feder durch eine von einem Druckübersetzerkolben ausgeübte Kraft zu beeinflussen und nach Möglichkeit zu kompensieren. Eine ähnliche Lösung ist aus der DE-A-23 02 845 bekannt.

Nachteilig bei der aus dem Stand der Technik bekannten Lösung ist es, dass dort der Druckübersetzer- oder Differentialkolben dadurch vom Lastdruck beaufschlagt wird, dass dieser eine zentrale Bohrung aufweist, die den Raum, in dem sich die auf den Steuerkolben wirkende Feder befindet, mit der grossen Kolbenfläche des Differentialkolbens verbindet. Hierdurch wird der Steuerkolben der Druckdifferenzwaage mit dem Lastdruck beaufschlagt, bevor die Feder durch Positionierung des Differentialkolbens ihre für den Gleichgewichtszustand am Steuerkolben erforderliche Vorspannung erhalten hat; denn der Druckaufbau in dem Raum, in dem die Feder angeordnet ist, erfolgt schneller als in der zwischen der grossen Kolbenfläche des Differentialkolbens und dem Gehäuse begrenzten Druckkammer. Dies bewirkt eine unstetige Betriebsweise beim Einschalten des Verbrauchers und ist insbesondere bei Proportionalventilen und -steuerungen mit solchen Ventilen nachteilig.

Die im kennzeichnenden Teil des Patentanspruchs 1 angegebenen Merkmale lösen die Aufgabe, einen unstetigen Betrieb der Druckdifferenz beim Einschalten des Verbrauchers zu vermeiden und zu gewährleisten, dass diese bei einer lastdruckseitigen Druckbeaufschlagung schnell in Funktion tritt.

Gleichzeitig erlaubt die Erfindung einen praktisch verlustlosen Leerlauf der Pumpe, aber auch die Anpassung des Pumpenrestdruckes an die jeweiligen Erfordernisse des hydraulischen Schaltkreises.

Die Massnahme nach Anspruch 2 dient dem weiteren Zweck, zu vermeiden, dass die grosse Kolbenseite des Differentialkolbens auch auf ihrer der Steuerkammer zugewandten Fläche, d.h. der Ringfläche, mit dem Lastdruck beaufschlagt wird, wozu es durch Leckage kommen kann. Weiterhin hat aber auch die Massnahme nach Anspruch 2 in Verbindung mit Anspruch 6 den besonderen Vorteil, dass durch eine gezielte Leckage, welche für die Leistung der Pumpe und der hydraulischen Anlage allerdings wegen ihrer Geringfügigkeit völlig bedeutungslos ist, auch die Druckentlastung der lastdruckseitigen Steuerkammer der Druckdifferenzwaage beim Abschalten des Verbrauchers erfolgen kann, indem beim Abschalten des Verbrauchers das Öl aus der lastdruckseitigen Steuerkammer der Druckdifferenzwaage durch Leckage zum Tank hin austritt.

Die Massnahme nach Anspruch 3 und Anspruch 4 dienen dem Zweck, den Schaltweg des Differentialkolbens einstellbar zu machen. Hierdurch kann die Federkraft der auf den Steuerkolben der Druckdifferenzwaage wirkenden Feder im Betrieb und/oder im Leerlauf so eingestellt werden, wie es durch das Regelverhalten des angeschlossenen Verbrauchers gefordert bzw. zur Erzielung einer möglichst geringen Verlustleistung im Leerlauf wünschenswert ist.

Nach Anspruch 5 sitzt der Differentialkolben in einem vom Gehäuse der Druckdifferenzwaage unabhängigen Zylinder, und zwar derart, dass eine Relativbewegung zwischen dem Zylinder des Differentialkolbens und dem Gehäuse des Steuerkolbens der Druckdifferenzwaage möglich und der axiale Abstand zwischen dem Zylinder und dem Gehäuse einstellbar ist.

Im folgenden wird die Erfindung anhand eines Ausführungsbeispiels beschrieben, das in der Zeichnung dargestellt ist. Die einzige Figur zeigt einen in dem Gehäuse 1 bewegbaren Steuerkolben 2. Das Gehäuse weist den Pumpendruckkanal 3 auf, welcher mit der Förderseite der einen konstanten Förderstrom lieferden Pumpe 26 verbunden ist. Durch den Überströmkanal 4 wird der Pumpendruck auf die Pumpendruckseite 5 des Steuerkolbens 2 übertragen. Dieser wird durch den Pumpendruck in der Zeichnung nach rechts gedrückt. Das Gehäuse 1 weist weiterhin den Verbraucherkanal 9 auf, welcher mit den hydraulischen Verbraucher verbindbar ist und über Drossel 19 zur Übertragung des Verbraucherdrucks auf die lastdruckseitige Steuerkammer 8 des Steuerkolbens 2 dient. Der Steuerkolben 2 ist auf der Lastdruckseite weiterhin durch die Feder 10 belastet. Es besteht daher an dem Steuerkolben 2 eine Gleichgewichtssituation, bestimmt durch den Pumpendruck auf der Pumpendruckseite 5 und durch den Lastdruck sowie die Federkraft in der lastdruckseitigen Steuerkammer 8. Überwiegt nun der Pumpendruck, so wird der Steuerkolben 2 in der Zeichnung nach rechts verschoben. Hierdurch gibt die Steuerkante 6 den Durchfluss zum Tankabfluss 7 frei, welcher im wesentlichen drucklos ist. Hierdurch wird der Pumpendurck im Pumpendruckkanal 3 bzw. auch der Druck des Förderstroms so weit vermindert, bis das Gleichgewicht zwischen Pumpendruckseite 5 und lastdruckseitiger Steuerkammer 8 des Steuerkolbens 2 wieder hergestellt ist. Hierdurch wird bewirkt, dass eine konstante Druckdifferenz zwischen Pumpendruck und Lastdruck hergestellt wird.

Es sei hervorgehoben, dass die konstante Druckdifferenz zwischen Pumpendruck und Lastdruck auch dadurch erreicht werden kann, dass diese Drücke nicht unmittelbar der Pumpendruckseite 5 bzw. der lastdruckseitigen Steuerkammer 8 aufgegeben werden, sondern nach entsprechender Verstärkung oder Verminderung. Wesentlich ist ledigich, dass die am Steuerkolben 2 der Druckdifferenzwaage herrschenden Drücke eine defi₋ nierte Beziehung zu dem entsprechenden Pumpen- bzw. Lastdruck haben.

Wenn nun durch das hier dargestellte Steuerventil 27 die Verbindung zwischen Pumpe 26 und Verbraucher 28 unterbrochen wird, so baut sich der Lastdruck in der lastdruckseitigen Steuerkammer 8 ab, und zwar über Leckagebohrung 24, Tankanschluss 17 sowie Tankabfluss 7. Durch den Pumpendruck wird nunmehr der Steuerkolben 2 nach rechts gegen die Feder 10 gedrückt und gibt damit über Steuerkante 6 die Verbindung zwischen Pumpendruckkanal 3 und Tankabfluss 7 frei. Damit fördert die Pumpe 26 ausschliesslich in den Tank 25 (Leerlauf). Erstrebenswert ist, dass die dazu erforderliche Leistung (Leerlaufleistung) möglichst gering ist. Erstrebenswert ist deswegen ein möglichst geringer Pumpendruck im Leerlauf, der nur dadurch erzielbar ist, dass die Kraft der Feder 10 möglichst gering ist.

Beim Betrieb des Verbrauchers 28 ist dies jedoch aus regeltechnischen Gründen in vielen Fällen nicht wünschenswert. Aus diesem Grunde weist das erfindungsgemässe Ausführungsbeispiel ein Widerlager 11 auf, welches die Feder 10 beim Betrieb des Verbrauchers 28 abstützt. Das Widerlager 11 ist vom Anschlag 12 aus nach links beweglich. Es sei erwähnt, dass das Widerlager auf seiner Rückseite - d.h. gegen Anschlag 12 - Öldurchlässe aufweist und gegenüber dem Anschlag 12 nicht dichtend wirkt. Das Widerlager 11 wird durch den Differentialkolben 13 abgestützt. Der Differentialkolben 13 hat eine kleine Kolbenseite 15 und eine grosse Kolbenseite 14. Die grosse Kolbenseite 14 wird auf der Seite der von ihr begrenzten Druckkammer 16 mit dem Verbraucherkanal verbunden. Die Ringfläche 18 des Differentialkolbens 13 ist durch Tankanschluss 17 hydraulisch mit dem Tankabfluss 7 verbunden. Die kleine Kolbenseite 15 wird durch den Lastdruck in der lastdruckseitigen Steuerkammer 8 beaufschlagt. Das bedeutet, dass der Differentialkolben 13 durch den Verbraucherdruck nach links gegen das Widerlager 11 verschoben wird und dadurch die Feder 10 abstützt. Der Differentialkolben 13 führt dabei einen definierten Schaltweg 21 aus. Der Schaltweg 21 kann durch den keilförmigen Anschlag 22 mittels Verstellschraube 23 eingestellt werden. Hierdurch wird auch die Federkraft der Feder 10 eingestellt.

Sobald der Verbraucher 28 mittels Steuerventil 27 von der Pumpe 26 getrennt wird, erfolgt die Druckentlastung des Differentialkolbens 13 auf der Seite der lastdruckseitigen Steuerkammer 8 und der Druckkammer 16. Durch die Ausführung der Leckagebohrung 24 erfolgt diese Druckentlastung und damit auch die Entspannung der Feder 10 mit einer definierten Verzögerung, so dass sich Lastdruckschwankungen nicht auswirken.

Die Drossel 19 bewirkt, dass bei Verbindungen des Verbraucherkanal 9 mit dem Verbraucher 28 sich zunächst der Druck in der von der grossen Kolbenseite 14 des Differentialkolbens 13 begrenzten Druckkammer 16 einstellt und damit zunächst die Schaltung der Feder 10 in ihre Betriebsposition erfolgt.

Durch Differentialkolben 13 und seine Schaltung wird demnach bewirkt, dass die Feder 10 im Betrieb des Verbrauchers 28 ihre optimale Spannung erhält und bei Leerlauf der Pumpe 26 so weit entspannt wird, dass sich ein annehmbarer Pumpenrestdruck einstellt.

## Patentansprüche

1. Hydraulische Druckdifferenzwaage zur Aufrechterhaltung einer konstanten Druckdifferenz zwischen einer Pumpendruckleitung und einer im Steuerventil (27) gesteuerten Verbraucherleitung und zur im wesentlichen drucklosen Absteuerung des gesamten Pumpenförderstroms zu einem Tank (25) bei nicht beaufschlagtem Verbraucher
(28), mit folgenden Merkmalen: 1.1 in einem Gehäuse (1), das einen mit der Pumpendruckieitung verbundenen Pumpendruckkanal (3), einen Tankabfluss (7) und einen mit der Verbraucherleitung bei beaufschlagtem Verbraucher (28) verbundenen Verbraucherkanal (9) aufweist, ist ein Steuerkolben (2) angeordnet, der den Durchfluss vom Pumpendruckkanal (3) zum Tankabfluss (7) steuert;
1.2 der Steuerkolben (2) ist in Öffnungsrichtung vom Pumpendruck und in Schliessrichtung von dem im Verbraucherkanal (9) anstehenden Lastdruck und der Kraft einer Feder (10) belastet;
1.3 zur Erhöhung der Federvorspannung bei beaufschlagtem Verbraucher (28) ist ein koaxial zum Steuerkolben (2) angeordneter Differentialkolben (13) vorgesehen, dessen grosse Kolbenseite (14) vom Lastdruck im Verbraucherkanal (9) in Richtung einer grösseren Federvorspannung beaufschlagt ist und dessen kleinere Kolbenseite (15) in die vom Lastdruck beaufschlagte Steuerkammer (8) des Steuerkolbens (2) eintaucht und die Feder abstützt;

gekennzeichnet durch folgende Merkmale:
1.4 die von der grossen Kolbenseite (14) des Differentialkolbens (13) begrenzte Druckkammer (16) und die Steuerkammer (8) des Steuerkolbens (2) sind über parallele Verbindungen jeweils direkt mit dem Verbraucherkanal (9) verbunden;
1.5 die Verbindung der Steuerkammer (8) des Steuerkolbens (2) mit dem Verbraucherkanal (9) ist stärker gedrosselt (Drossel 19) als die Verbindung der Druckkammer (16) mit dem Verbraucherkanal (9).

2. Hydraulische Druckdifferenzwaage nach Anspruch 1, dadurch gekennzeichnet, dass die von der Ringfläche (18) des Differentialkolbens (13) im Gehäuse (1) begrenzte Kammer mit dem Tankabflusss (7) verbunden ist.

3. Hydraulische Druckdifferenzwaage nach Anspruch 1 oder 2, dadurch gekennzeichnet, dass der Schaltweg (21) des Differentialkolbens (13) derart begrenzt ist, dass die gewünschte Federvorspannung bzw. Federentspannung erzielt wird.

4. Hydraulische Druckdifferenzwaage nach Anspruch 3, dadurch gekennzeichnet, dass im Schaltweg (21) ein einstellbarer Anschlag (22) sitzt.

5. Hydraulische Druckdifferenzwaage nach Anspruch 3, dadurch gekennzeichnet, dass der die grosse Kolbenseite (14) aufweisende Teil des Differentialkolbens (13) in einem vom Gehäuse (1) unabhängigen Zylinder verschiebbar angeordnet ist, wobei der Zylinder relativ zum Gehäusse (1) axial verstellbar ist.

6. Hydraulische Druckdifferenzwaage nach Anspruch 2, dadurch gekennzeichnet, dass in die von der Ringfläche (18) des Differentialkolbens (13) im Gehäuse (1) begrenzte Kammer eine Leckagebohrung (24) mündet, durch die die Steuerkammer (8) des Steuerkolbens (2) ständig mit dem Tankabfluss verbunden ist.

## Claims

1. Hydraulic control device for load-independent flow regulation for maintaining a constant pressure difference between a pump delivery line and a consumer line controlled by a control valve (27), and for controlling the essentially pressureless flow of the entire discharge of the pump to a tank (25), when the consumer (28) is not being charged, the said hydraulic control device comprising the following features:
1.1 In a housing (1) which includes a pump delivery duct (3) connected to the pump delivery line, a tank drain (7) and a consumer duct (9) connected to the consumer line, when the consumer (28) is being charged, a control piston (2) is arranged,which controls the flow rate from the pump duct (3) to the tank drain (7);
1.2 The control piston (2) is loaded in the direction of opening by the pump pressure and in the direction of locking by the load pressure prevailing in the consumer duct (9) and by the force exerted by a spring (10);
1.3 To increase the initial tension in the spring, when the consumer (28) is being charged, a differential piston (13) is arranged coaxially relative to the control piston (2), the larger face (14) of which is charged by the load pressure prevailing in the consumer duct (9), in order to cause an increase in the initial tension in the spring, and the smaller face (15) of which dips into the control chamber (8) of the control piston (2) charged by the load pressure and supports the spring (10);

the said hydraulic control device is characterized by the following features:
1.4 The pressure chamber (16) limited on one side by the larger piston face (14) of the differential piston (13) and the control chamber (8) of the control piston (2) are each connected directly to the consumer duct (9) via parallel connecting passages;
1.5 The connecting passage between the control chamber (8) of the control piston (2) and the consumer duct (9) is throttled (throttle 19) to a greater extent than the connecting passage between the pressure chamber (16) and the consumer duct (9).

2. Hydraulic control device according to claim 1, characterized by the fact that the chamber being limited within the housing (1) by the annular piston face (18) of the differential piston (13) is connected to the tank drain (7).

3. Hydraulic control device according to claim 1 or 2, characterized by the fact that the spool stroke (21) of the differential piston (13) is limited in such a manner that the desired initial tension in, or the relaxation of, the spring is achieved.

4. Hydraulic control device according to claim 3, characterized by the fact that an adjustable stop (22) is positioned within the spool stroke (21).

5. Hydraulic control device according to claim 3, characterized by the fact that the part of the differential piston (13) which comprises the larger piston face (14) is displaceably arranged in a cylinder which is independent axially relative to the housing (1).

6. Hydraulic control device according to claim 2, characterized by the fact that a leakage duct (24) opens into the chamber limited within the housing (1) by the annular face (18) of the differential piston (13), which leakage duct (24) permanently connects the control chamber (8) of the control piston (2) to the tank drain (7).

## Revendications

1. Dispositif de commande hydraulique indépendant de la charge pour la régulation du débit pour maintenir une différence de pression constante entre un conduit de refoulement et un conduit utilisateur commandé par une soupape de commande (27) et pour commander l'écoulement essentiellement exempte de pression du débit entier de la pompe vers un réservoir (25), lorsque le dispositif utilisateur (28) n'est pas sous pression, ledit dispositif de commande hydraulique présentant les caractéristiques suivantes:
1.1 Dans un carter (1) qui comprend un canal de refoulement (3) relié au conduit de refoulement un canal de sortie (7) allant vers le réservoir (25) ainsi qu'un canal utilisateuer (9) relié au conduit utilisateur, lorsque le dispositif utilisateur (28) est sous pression, est monté un piston de commande (2) qui commande l'écoulement à partir du canal de refoulement (3) vers le canal de sortie (7);
1.2 Le piston de commande (2) est chargé dans le sens de l'ouverture par la pression de la pompe et dans le sens de la fermeture par la pression de charge régnant dans le canal utilisateur (9) ainsi que par la force exercée par un ressort (10);
1.3 Afin d'augmenter la tension initiale du ressort, lorsque le dispositif utilisateur (28) est sous pression, un piston différentiel (13), qui est monté coaxialement au piston de commande (2), est prévu dont la plus grande face (14) est soumise à la pression de charge régnant dans le canal utilisateur (9), afin d'augmenter la tension initiale du ressort, et dont la plus petite face (15) plonge dans la chambre de commande (8) du piston de commande (2) soumise à la pression de charge et appuie le ressort (10);

ledit dispositif de commande hydraulique étant caractérisé par les caractéristiques suivantes:
1.4 La chambre de compression (16) limitée par la plus grande face (14) du piston différentiel (13) et la chambre de commande (8) du piston de commande (2) sont chacune raccordées directement au canal utilisateur (9) par l'intermédiaire de conduites de reaccordement parallèles;
1.5 La conduite de raccordement entre la chambre de commande (8) du piston de commande (2) et le canal utilisateur (9) est étranglée (valve d'étranglement 19) dans une plus large mesure que la conduite de raccordement entre la chambre de compression (16) et le canal utilisateur (9)

2. Dispositif de commande hydraulique suivant la revendication 1, caractérisé en ce que la chambre limitée dans le carter (1) par la face annulaire (18) du piston différentiel (13) est raccordée au canal de sortie (7) allant vers le réservoir (25).

3. Dispositif de commande hydraulique suivant la revendication 1 ou 2, caractérisé en ce que la course du tiroir (21) du piston différentiel (13) est limitée de façon que la tension initiale désirée ou la relaxation désirée du ressort soit obtenue.
Dispositif de commande hydraulique suivant la revendication 3, caractérisé en ce qu'une butée (22) réglable est placée dans la course du tiroir (21) du piston différentiel (13).

5. Dispositif de commande hydraulique suivant la revendication (3), caractérisé en ce que la partie du piston différentiel (13) présentant la plus grande face (14) du piston est déplaçable dans un vérin indépendant du carter (1),le vérin étant réglable axialement par rapport au carter (1).

6. Dispositif de commande hydraulique suivant la revendication 2, caractérisé en ce que dans la chambre limitée dans le carter (1) par la face annulaire (18) du piston différentiel (13) débouche une évacuation de fuites (24) par l'intermédiaire de laquelle la chambre de commande (8) du piston de commande (2) est permanentement raccordée au canal de sortie (7) allant vers le réservoir (25).
